# EUROPÄISCHE PATENTSCHRIFT

(11) **EP 0 163 907 B1**
(45) Veröffentlichungstag und Bekanntmachung des Hinweises auf die Patenterteilung: **29.06.1988**
(21) Anmeldenummer: 85104984.1
(22) Anmeldetag: 24.04.1985
(51) Int. Cl.: H01F 27/34

(54) **Hochspannungswicklung mit gesteuerter Spannungsverteilung für Transformatoren**
High-tension transformer winding with regulated voltage distribution
Enroulement haute tension à répartition de tension réglée pour transformateurs

(30) Priorität: 04.05.1984 DE 3416558; 07.08.1984 DE 3429065; 13.08.1984 DE 3429770
(43) Veröffentlichungstag der Anmeldung: 11.12.1985
(73) Patentinhaber: SIEMENS AKTIENGESELLSCHAFT, 80333 München (DE)
(72) Erfinder: Bonni, Günther, D-8500 Nürnberg (DE); Brandes, Donald, Dr. Dipl.-Ing., D-7024 Filderstadt 4 (DE); Döll, Gerhard, Dipl.-Ing., D-8500 Nürnberg (DE); Knorr, Wolfgang, Dr. Dipl.-Ing., D-8500 Nürnberg (DE); Müller, Walter, Dr. Dipl.-Ing., D-8540 Schwabach (DE); Süppel, Alfred, Dipl.-Ing. (FH), D-8500 Nürnberg (DE); Feyertag, Helmut, Dipl.-Ing., D-8500 Nürnberg (DE); Hager, Erwin, Dipl.-ing. (FH), D-8501 Seukendorf (DE); Janner, Leo, D-8500 Nürnberg (DE); Peschke, Wilfried, Dipl.-Ing., D-8507 Oberasbach (DE)

(56) Entgegenhaltungen:
- EP-A- 0 078 985
- DE-A- 1 638 596
- DE-A- 2 421 728
- DE-A- 2 720 348
- FR-A- 2 386 175
- PATENTS ABSTRACTS OF JAPAN, Band 5, Nr. 7 (E-41)(679), 17. Januar 1981; & JP - A - 138 214 (TOKYO SHIBAURA DENKI K.K.) 28.10.1980

## Beschreibung

Die Erfindung betrifft eine Hochspannungswicklung für Transformatoren mit großer Nennleistung und mit einer Vielzahl von Gruppen von Windungen in Scheibenspulen und/oder Wicklungslagen und mit unter Mitwirkung von spannungsabhängigen Widerständen gesteuerter Verteilung der von Spannungsimpulsen verursachten Spannungen auf die einzelnen Gruppen von Windungen und geht vom Stand der Technik nach der EP-A-0 078 985 aus.

Beim Auftreffen von Spannungsimpulsen, beispielsweise von Blitz- oder Schaltspannungsimpulsen auf Wicklungen von Transformatoren, treten in deren Wicklungen Spannungsschwingungen auf. Entspricht die Frequenz der auftreffenden Impulse der Eigenfrequenz einer der Wicklungen, so sind in Folge Resonanzanregung der Wicklungen die entstehenden Amplituden und Gradienten der resonanzfrequenten Spannungsverteilung um so höher je geringer die wirksame Wicklungsdämpfung ist. Die bei Resonanzanregung auftretenden hohen Amplituden und großen Gradienten sind unerwünscht. Diese hohen Amplituden und großen Gradienten werden durch die Maßnahmen gemäß der oben genannten EP-A-0 078 985 zwar wirksam verringert, jedoch ist hierbei immernoch ein verhältnismäßig großer Aufwand erforderlich.

Der Erfindung liegt daher die Aufgabe zugrunde, für Hochspannungswicklungen von Transformatoren und Drosselspulen zur Spannungssteuerung und Dämpfung von Spannungsimpulsen eine Beschaltung anzugeben, die gegenüber der in der p.g. EP-A-0 078 985 angegebenen Lösung eine weitere Vereinfachung sowie eine weitere Verbesserung der Wirtschaftlichkeit für den gesamten Wicklungsaufbau ermöglicht.

Diese Aufgabe wird erfindungsgemäß dadurch gelöst, daß lediglich der beim Auftreffen von Spannungsimpulsen auf die Wicklung am stärksten belasteten Gruppe von Windungen ein spannungsabhängiger Widerstand direkt elektrisch parallel geschaltet ist.

Gemäß vorteilhaften Ausgestaltungen der Erfindung ist bei einer Wicklungsanordnung mit zwei ineinanderge Wickelten Wickelleitersträngen in einer als Lagenwicklung ausgeführten Grobstufenwicklung lediglich einem der beiden ineinandergewickelten Wickelleitersträngen ein spannungsabhängiger Widerstand direkt elektrisch parallel geschaltet oder ist in einer Anordnung mit einer zweilagigen Grobstufenwicklung lediglich einer Wicklungslage der Grobstufenwicklung ein spannungsabhängiger Widerstand direkt elektrisch parallel geschaltet. Bei zweilagigen Feinstufenwicklungen ist ebenfalls nur einer Wicklungslage der Feinstufenwicklung ein spannungsabhängiger Widerstand direkt elektrisch parallel geschaltet. Gemäß einer anderen, ebenfalls sehr vorteilhaften Weiterbildung der Erfindung, ist bei Ausführung einer Wicklungsanordnung mit einer ineinandergewickelten Feinstufenwicklung und Aufteilung derselben in Wicklungsabschnitte mit je einer oder mehreren Feinstufen lediglich jedem zweiten Wicklungsabschnitt oder jedem zweiten Gang jedes Wicklungsabschnittes ein spannungsabhängiger Widerstand direkt elektrisch parallel geschaltet.

Eine weitere erfindungsgemäße Lösungsmöglichkeit besteht bei doppelkonzentrischen Anordnungen der Unterspannungs- Mittelspannungs- und Oberspannungswicklung darin, daß lediglich einem Teil der Wicklung ein spannungsabhängiger Widerstand direkt elektrisch parallel geschaltet ist.

Die erfindungsgemäße Schaltung ist sehr vorteilhaft, denn durch die Beschaltung lediglich einer bzw. weniger beanspruchter Gruppen von Windungen ist der zur Sicherung einer Wicklungsanordnung gegen Überlastungen durch Spannungsimpulse erforderliche Aufwand weiter reduziert, wobei insbesondere auch der Raumbedarf verringert ist.

Einige Ausführungsbeispiele der Erfindung werden anhand einer Zeichnung näher erläutert. Es zeigen:
Fig. 1 und 2 Schaltungsanordnungen mit einer beschalteten Grobstufenwicklung,
Fig. 3 und 4 Schaltungsanordnungen mit einer beschalteten Feinstufenwicklung und
Fig. 5 eine doppelkonzentrische Anordnung von Unterspannungs- und Oberspannungswicklung mit beschalteter Unterspannungswicklung.

Einander entsprechende Schaltelemente sind in allen Figuren mit gleichen Bezugszeichen versehen.

Um einen nicht dargestellten Eisenkern sind konzentrisch zueinander, derselben Phase zugeordnet, eine Unterspannungswicklung 17, eine Oberspannungswicklung 12, eine Grobstufenwicklung 13 sowie eine Feinstufenwicklung 14 mit Anzapfungen 1 bis 11 angeordnet. Die Grobstufenwicklung 13 und die Feinstufenwicklung 14 sind mit der Oberspannungswicklung 12 elektrisch in Reihe geschaltet und die Feinstufenwicklung 14 liegt über einen Stufenschalter 15 an dem Sternpunkt bzw. an Erdpotential.

Bei der Anordnung gemäß Fig. 1 ist die Grobstufenwicklung 13 als einlagige Wicklung mit zwei ineinandergewickelten Wickelleitersträngen ausgebildet. Einem Wickelleiterstrang ist ein spannungsabhängiger Widerstand 16 parallel geschaltet. Dieser spannungsabhängige Widerstand 16 begrenzt die in der Grobstufenwicklung 13 auftretende Spannung, insbesondere durch hochfrequente Spannungsimpulse, in die Grobstufenwicklung 13 induzierte Spannungen. Zusätzlich dämpft der spannungsabhängige Widerstand 16 durch Spannungsimpulse angeregte Spannungsschwingungen in elektrisch gekoppelten Wicklungen.

Bei der Anordnung gemäß Fig. 2 ist die Grobstufenwicklung 13 als zweilagige Wicklung ausgeführt und der spannungsabhängige Widerstand 16 ist einer Wicklungslage parallel geschaltet.

Bei der Anordnung gemäß Fig. 3 ist die Feinstufenwicklung 14 in Wicklungsabschnitte unterteilt, deren jeder aus zwei ineinandergewickelten Wickelleitersträngen besteht. Jeweils einem Wickelleiterstrang in jedem Wicklungsabschnitt ist ein spannungsabhängiger Widerstand 16 parallel geschaltet.

Die Anordnung gemäß Fig. 4 ist wickeltechnisch genauso aufgebaut wie die Anordnung gemäß Fig. 3, jedoch ist hier jedem zweiten der aus je zwei Wickelleitersträngen gewickelten Wicklungsabschnitte ein spannungsabhängiger Widerstand 16 parallel geschaltet,

Die Funktion der spannungsabhängigen Widerstände 16 entsprechen in den Anordnungen gemäß der Figuren 2, 3 und 4 der in der Anordnung gemäß Fig. 1. In jedem Fall wird also der Spannungsanstieg in dem beschalteten Wicklungsteil begrenzt und werden Spannungsschwingungen in den elektrisch gekoppelten Wicklungsteilen gedämpft.

Bei der Anordnung gemäß Fig. 5 ist die Unterspannungswicklung 17 aus zwei elektrisch in Reihe liegenden Wicklungsteilen aufgebaut. Eines dieser Wicklungsteile ist räumlich zwischen der Oberspannungswicklung 12 und der Feinstufenwicklung 14 angeordnet. Eine Grobstufenwicklung 13 ist in diesem Ausführungsbeispiel nicht vorgesehen. Dem räumlich zwischen der Oberspannungswicklung 12 und der Feinstufenwicklung 14 liegenden Wicklungsteil der Unterspannungswicklung 17 ist ein spannungsabhängiger Widerstand 16 parallel geschaltet. Dieser begrenzt wiederum die Spannung in dem beschalteten Wicklungsteil und dämpft Spannungsschwingungen in allen elektrisch gekoppelten Wicklungen und Wicklungsteilen. Diese begrenzende und dämpfende Wirkung des spannungsabhängigen Widerstandes 16 wird durch die enge induktive und kapazitive Kopplung mit der Oberspannungswicklung 12 und der Feinstufenwicklung 14 auch auf diese übertragen.

Die erfindungsgemäße Beschaltung von elektrisch hochbelasteten Gruppen von Windungen, die Wicklungsteile darstellen, ist nicht nur bei den genannten Ausführungsbeispielen vorteilhaft, sondern immer dann zweckmäßig, wenn innerhalb einer Wicklungsanordnung durch ungleiche Spannnungsverteilung Teile der Wicklung durch elektrische Spannung deutlich höher beansprucht sind als andere Teile.

## Patentansprüche

1. Hochspannungswicklung für Transformatoren mit großer Nennleistung und mit einer Vielzahl von Gruppen von Windungen in Scheibenspulen und/oder Wicklungslagen und mit von spannungsabhängigen Widerständen gesteuerter Verteilung der von Spannungsimpulsen verursachten Spannungen auf die Gruppen von Windungen, wobei ein oder mehreren Gruppen von Windungen ein spannungsabhängiger Widerstand direkt elektrisch parallel geschaltet ist, dadurch gekennzeichnet, daß lediglich der beim Auftreffen von Spannungsimpulsen auf die Wicklung am stärksten belasteten Gruppe von Windungen ein spannungsabhängiger Widerstand direkt elektrisch parallel geschaltet ist.

2. Hochspannungswicklung nach Anspruch 1, dadurch gekennzeichnet, daß lediglich einem von zwei ineinandergewickelten Wickelleitersträngen einer als Lagenwicklung ausgeführten Grobstufenwicklung ein spannungsabhängiger Widerstand direkt elektrisch parallel geschaltet ist (Fig. 1).

3. Hochspannungswicklung nach Anspruch 1, dadurch gekennzeichnet, daß bei Ausführung mit einer zweilagigen Grobstufenwicklung lediglich einer Wicklungslage der Grobstufenwicklung ein spannungsabhängiger Widerstand direkt elektrisch parallel geschaltet ist (Fig. 2).

4. Hochspannungswicklung nach Anspruch 1, dadurch gekennzeichnet, daß bei Ausführung mit einer zweilagigen Feinstufenwicklung lediglich einer Wicklungslage der Feinstufenwicklung ein spannungsabhängiger Widerstand direkt parallel geschaltet ist.

5. Hochspannungswicklung nach Anspruch 1, dadurch gekennzeichnet, daß bei Ausführung mit einer ineinandergewickelten Feinstufenwicklung und Aufteilung derselben in Wicklungsabschnitte mit je einer oder mehreren Feinstufen lediglich jedem zweiten Wicklungsabschnitt oder jedem zweiten Gang eines jeden Wicklungsabschnittes ein spannungsabhängiger Widerstand direkt elektrisch parallel geschaltet ist (Fig. 3 und 4).

6. Hochspannungswicklung nach Anspruch 1, dadurch gekennzeichnet, daß bei einer doppelt konzentrischen Anordnung der Oberspannungswicklung und der Unterspannungswicklung lediglich einem Teil der Wicklung ein spannungsabhängiger Widerstand direkt elektrisch parallel geschaltet ist (Fig. 5).

## Claims

1. High voltage winding for transformers with a high nominal capacity and having a plurality of groups of turns in disc coils and/or winding layers and with distribution of the voltages caused by voltage pulses to the groups of turns under the control of voltage-dependent resistors, with a voltage-dependent resistor in direct electrical parallel connection with one or several groups of turns, characterised in that a voltage-dependent resistor is in direct electrical parallel connection only with the group of turns with the greatest load when voltage pulses hit the winding.

2. High voltage winding according to claim 1, characterised in that a voltage-dependent resistor is in direct electrical parallel connection only with one of two interwound winding conductor lines of a coarse step winding constructed as a multi-layer winding (Fig. 1).

3. High voltage winding according to claim 1, characterised in that in embodiments with a two- layer coarse step winding a voltage-dependent resistor is in direct electrical parallel connection with only one winding layer of the coarse step winding (Fig. 2).

4. High voltage winding according to claim 1, characterised in that in embodiments with a two- layer fine step winding a voltage-dependent resistor is in direct electrical parallel connection with only one winding layer of the fine step winding.

5. High voltage winding according to claim 1, characterised in that in embodiments with an interwound fine step winding and division of the same into winding sections each with one or several fine steps, a voltage-dependent resistor is in direct electrical parallel connection only with every second winding section or with every second convolution of each winding section (Fig. 3 and 4).

6. High voltage winding according to claim 1, characterised in that in a double concentric arrangement of the high voltage winding and the low voltage winding a voltage-dependent resistor is in direct electrical parallel connection with only one part of the winding (Fig. 5).

## Revendications

1. Enroulement haute tension pour transformateurs, à grande puissance nominale, et avec un grand nombre de groupes de spires sur des bobines en galettes et/ou des couches d'enroulement, et à répartition, sur les groupes de spires, des tensions dues aux impulsions de tension, commandé par des résistances non linéaires, une résistance non linéaire étant directement raccordée électriquement en parallèle, à un ou à plusieurs groupes de spires, caractérisé en ce que uniquement au groupe de spires qui est le plus chargé lors de l'impact d'impulsions de tension sur les enroulements, est directement raccordée, électriquement en parallèle, une résistance non linéaire.

2. Enroulement haute tension selon la revendication 1, caractérisé en ce qu'une résistance non linéaire est directement raccordée, électriquement en parallèle, uniquement à l'un des faisceaux de conducteurs d'enroulement imbriqués, d'un enroulement en escaliers grossiers fabriqué en enroulement par couches (figure 1).

3. Enroulement haute tension selon la revendication 1, caractérisé en ce que, dans le cas d'une réalisation avec un enroulement en escaliers grossiers à deux couches, une résistance non linéaire est directement raccordée, électriquement en parallèle, uniquement sur une couche d'enroulement de l'enroulement en escaliers grossiers (figure 2).

4. Enroulement haute tension selon la revendication 1, caractérisé en ce que, dans le cas d'une réalisation avec un enroulement en escaliers fins, à deux couches, une résistance non linéaire est directement raccordée, électriquement en parallèle, uniquement sur une couche d'enroulement de l'enroulement en escaliers fins.

5. Enroulement haute tension selon la revendication 1, caractérisé en ce que, dans le cas d'une réalisation avec un enroulement en escaliers fins, imbriqué, et une répartition de celui-ci en tronçons d'enroulement, une résistance non linéaire est directement raccordée, électriquement en parallèle, uniquement à chacun d'un ou de plusieurs escaliers fins, de chaque second tronçon d'enroulement ou de chaque second pas de chacun des tronçons d'enroulement (figures 3 et 4).

6. Enroulement haute tension selon la revendication 1, caractérisé en ce que, dans le cas d'une disposition concentrique double de l'enroulement de tension supérieure et de l'enroulement de tension inférieure, une résistance non linéaire est directement montée, électriquement en parallèle, uniquement à une partie de l'enroulement (figure 5).
